# FASCICULE DE BREVET EUROPEEN

(11) **EP 0 198 755 B1**
(45) Date de publication et mention de la délivrance du brevet: **22.03.1989**
(21) Numéro de dépôt: 86400673.9
(22) Date de dépôt: 27.03.1986
(51) Int. Cl.: H01R 25/14

(54) **Module électronique enfichable sur un connecteur bus**
Auf eine Sammelschiene einsteckbarer elektronischer Modul
Bus bar plug-in electronic module

(30) Priorité: 02.04.1985 FR 8504978
(43) Date de publication de la demande: 22.10.1986
(73) Titulaire: CGEE ALSTHOM Direction RED Société Anonyme:, 92140 Clamart (FR)
(72) Inventeur: Andrieux, Alain, F-78690 Les Essarts Le Roi (FR); Trequilly, Yves, F-92190 Meudon (FR); Lavoine, Jean-Claude, F-92120 Montrouge (FR)
(74) Mandataire: Mongrédien, André

(56) Documents cités:
- EP-A- 0 067 757
- FR-A- 2 009 516
- FR-A- 2 269 273

## Description

La présente invention concerne un module électronique enfichable sur un connecteur bus. Cette invention s'applique à l'interconnexion rapide de modules électroniques, ainsi qu'à l'interconnexion de ces modules avec des appareils ou circuits extérieurs.

On connaît un module électronique enfichable sur un connecteur de bus solidaire d'un socle support; ce module connu comprend au moins une carte à circuit imprimé équipée de composants électriques et/ou électroniques, logée dans un boîtier adaptable au socle support. Ce module électronique comprend aussi un moyen de raccordement de la carte avec le connecteur de bus, ainsi qu'un connecteur auxiliaire pour relier le circuit de la carte avec un appareil ou circuit par un câblage extérieur. Un module électronique de ce type est par exemple décrit dans le brevet français n_{°} 2 507 395. Dans ce module connu, le boîtier contenant la carte à circuit imprimé est composé de deux parties séparables qui s'assemblent lors du raccordement électrique de la carte avec le connecteur auxiliaire. Le connecteur de bus est tout simplement constitué par une barrette de raccordement solidaire du socle support, tandis que le moyen de raccordement de la carte avec le connecteur de bus, est constitué par une autre barrette de raccordement qui vient s'assembler avec celle du connecteur de bus.

Dans ce type de module enfichable, le connecteur de bus, constitué par une barrette de connexion, occupe une position fixe sur le support. Il en résulte que le ou les modules enfichables que l'on souhaite relier avec le bus occupent définitivement des positions prédéterminées par rapport au socle support. Ceci est un grave inconvénient, puisque les emplacements des barrettes du connecteur de bus, sur le socle support, dépendent bien entendu des dimensions des modules à relier avec le bus. Il en résulte que dans un montage incluant plusieurs modules de dimensions prédéterminées, il est par la suite difficile de remplacer l'un des modules par un module de dimensions différentes, puisque les emplacements des barrettes du connecteur de bus on été choisis précisément en fonction des dimensions prédéterminées des modules constituant le montage d'origine.

L'invention a pour but de remédier à ces inconvénients et notamment de réaliser un module électronique enfichable sur un connecteur bus grâce auquel il est possible, de façon très simple et très rapide, de changer un ou plusieurs modules de dimensions prédéterminées, enfichés sur le connecteur bus, par un ou plusieurs autres modules de dimensions différentes, sans que la disposition des connecteurs bus rende ce changement impossible. Ces buts sont atteints grâce à l'utilisation d'un connecteur bus comprenant des barres conductrices parallèles situées à l'intérieur d'un élément allongé profilé en U, sur lequel viennent se fixer de façon très rapide, les boîtiers contenant les cartes de circuits imprimés et constituant les modules.

L'invention a pour objet un module électronique enfichable sur un connecteur bus solidaire d'un socle support. Ce module électronique étant constitué de:
- au moins une carte à circuit imprimé, équipée de composants électriques et/ou électroniques, cette carte étant logée dans un boîtier adaptable au socle,
- un connecteur auxiliaire pour relier le circuit de la carte avec un câblage extérieur,
- un moyen de raccordement de la carte avec le connecteur bus.

Le connecteur bus est constitué de:
- un connecteur bus comprenant des barres conductrices parallèles isolées entre elles et isolées du socle, situées au fond du U de l'élément profilé,
- un socle support de connecteur bus formé d'un élément allongé profilé en U. Les deux ailes du U comprenant chacune vers l'intérieur du U, une rainure parallèle au fond du U.

Le boîtier comporte des moyens s'engageant dans chaque rainure pour rendre solidaires ce boîtier et le socle support de bus.

Selon une autre caractéristique, les moyens rendant solidaires le boîtier et le bloc support, sont des languettes élastiques solidaires du boîtier et profilées pour s'engager dans chacune desdites rainures.

Selon une autre caractéristique, le module comprend en outre des moyens pour supporter et guider la carte dans le boîtier, ces moyens étant eux mêmes guidés et supportés par le boîtier et venant écarter lesdites languettes pour qu'elles s'engagent dans les rainures.

Selon une autre caractéristique, le moyen de raccordement de la carte avec le connecteur bus est une barrette de connecteurs agissant par pincement des barres conductrices du bus.

Les caractéristiques et avantages de l'invention ressortiront mieux de la description qui va suivre, donnée en référence aux dessins annexés dans lesquels:
- la figure 1 représente schématiquement et en perspective, un module électronique enfiché sur un connecteur bus, conforme à l'invention,
- la figure 2 est une vue de face schématique du boîtier contenant la carte de circuit imprimé, cette carte étant reliée au connecteur bus.

La figure 1 représente schématiquement et en perspective, un module électronique 1 conforme à l'invention, enfichable sur un connecteur bus 2, solidaire d'un socle support 3. Ce module électronique comprend au moins une carte de circuit imprimé 4, équipée de composants électroniques et/ou électriques, qui ne sont pas représentés en détail sur la figure. Cette carte est logée dans un boîtier 5, métallique par exemple, qui s'adapte comme on le verra plus loin en détail, au socle support 3. Ce module comprend aussi un moyen 6 permettant de raccorder le circuit de la carte 4 avec le connecteur bus, 2. Ce moyen 6 peut être par exemple une barrette de connecteurs 7, agissant par pincement du connecteur bus 2 constitué par des barres conductrices paralléles, isolées entre elles et isolées du socle support 3. Les moyens d'isolation n'ont pas été représentés en détail sur cette figure. Ce module comprend enfin un connecteur auxiliaire 8 pour relier le circuit de la carte 4 avec un câblage extérieur qui n'est pas représenté sur cette figure. Ce connecteur auxiliaire 8 peut être constitué par exemple par une barrette de connexion 9 à fiches 10, de type mâle, venant coopérer avec des fiches 11, de type femelle, d'une autre barrette 12. La barrette 9 est solidaire de la carte 4, tandis que la barrette 12 est solidaire par exemple du boîtier 5 ou d'un tiroir 22 qui sera décrit plus loin. Les fiches 11 de la barrette 12 sont reliées des fiches 13, de type femelle, permettant de relier le circuit de la carte 4 avec un câblage extérieur, qui n'est pas représenté sur la figure.

Le socle support 3 du connecteur bus 2 est un élément allongé profilé en U. Les barres conductrices parallèles 2 du connecteur bus sont situées au fond du U de cet élément profilé. Les deux ailes 14, de l'élément profilé 3, comprennent chacune vers l'intérieur du U, une rainure qui est parallèle aù fond de cet élément profilé. Ces rainures sont représentées en 16, 17 sur la figure. Le boîtier 1 comprend des moyens s'engageant dans les rainures 16, 17 pour rendre ce boîtier solidaire du socle support de bus 3. Ces moyens sont ici constitués par des languettes élastiques 18, 19 qui sont profilées pour s'engager dans chacune des rainures correspondantes. Au repos, ces languettes sont situées en retrait, à l'intérieur du boîtier, comme représenté en 20, 21 et sur la partie agrandie de la figure 1. Ces languettes sont repoussées, lors de la mise en place du module par des moyens 22 jouant le rôle de tiroir contenant la carte 4. Ces moyens 22 sont guidés et supportés par le boîtier 5 et viennent, lorsqu'ils sont engagés dans ce boîtier, écarter les languettes 18, 19, de manière que celles-ci prennent place dans les rainures 16, 17. Les moyens 22 qui coulissent dans le boîtier 5 permettent de supporter et de guider la carte 4, comme on le verra plus loin en détail. L'une des languettes est représentée de manière plus détaillée en 23. Les moyens 22 qui agissent comme un tiroir coulissant dans le boîtier 5 et qui contiennent la carte 4, peuvent être constitués par exemple dans un matériau isolant.

Les barres conductrices du connecteur bus 2 permettent de relier le module qui est représenté sur la figure, à d'autres modules, ou à des moyens électriques ou électroniques extérieurs 24 qui permettent par exemple d'alimenter ces modules en énergie électrique ou d'envoyer des signaux d'information vers ces modules, ou encore de recevoir des signaux d'information provenant de ces modules. On a aussi représenté sur cette figure des moyens électriques et/ou électroniques 25 échangeant des signaux avec le module 1, par l'intermédiaire du connecteur auxiliaire 8. On suppose sur cette figure qu'un couvercle 36 qui n'est pas représenté en détail sur la figure, est solidaire du boîtier 5. Ce couvercle vient fermer le boîtier 5. Sur la figure le module est représenté en position non complètement enfichée. L'enfichage des pièces 7 sur les pièces 2 s'effectue en exerçant une poussée selon la flèche A sur le couvercle 36.

La figure 2 représente schématiquement une vue de face du module 1, selon la flèche A de la figure 1, le couvercle 36 étant supposé retiré. Les mêmes éléments portent les mêmes références sur cette figure et sur la figure 1. On distingue sur cette figure le connecteur auxiliaire 8 qui permet de relier la carte 5 avec un câblage extérieur, ainsi que le moyen de raccordement 6 de la carte avec les barres conductrices du conducteur de bus 2, ces barres étant solidaires et isolées du socle support 3; on distingue aussi les rainures 16, 17 dans lesquelles viennent s'engager les languettes élastiques 18, 19, 23, 26 du boîtier 5, lorsque le tiroir 22 supportant et guidant la carte 4, est mis en place dans le boîtier.

Les différents modules sont montés les uns contre les autres, le long du socle support. On a également représenté sur cette figure les fiches 13 de type femelle permettant de relier la carte 4 avec un câblage extérieur.

Le module qui vient d'être décrit permet bien d'at- teindre les buts mentionnés plus haut. Il permet notamment de relier à un connecteur bus, des modules présentant des dimensions différentes, ou de changer certains modules dans un assemblage de module, de façon très simple, puisque chaque module peut circuler dans le socle support 2 pour venir occuper n'importe quelle position le long du connecteur bus.

## Revendications

1. Module électronique (1) enfichable sur un connecteur bus (2) solidaire d'un socle support (3) comprenant:
- au moins une carte (4) à circuit imprimé, équipée de composants électriques et/ou électroniques, cette carte étant logée dans un boîtier (5) adaptable au socle (3),
- un connecteur auxiliaire (8) pour relier le circuit de la carte (4) avec un câblage extérieur,
- un moyen (6) de raccordement de la carte avec le connecteur bus (2), caractérisé en ce que le socle support (3) de connecteur bus (2) est un élément allongé profilé en U, le connecteur bus (2) comprenant des barres conductrices parallèles isolées entre elles et isolées du socle, situées au fond du U de l'élément profilé, les deux ailes du U comprenant chacune vers l'intérieur du U, une rainure (16, 17) parallèle au fond du U, le boîtier (5) comportant des moyens (18, 19, 23, 26) s'engageant dans chaque rainure (16, 17) pour rendre solidaires ce boîtier (5) et le socle (3) support de bus.

2. Module selon la revendication 1, caractérisé ence que les moyens rendant solidaires le boîtier (5) et le bloc support (3) sont des languettes élastiques (18, 19, 23, 26) solidaires du boîtier (5) et profilées pour s'engager dans chacune desdites rainures.

3. Module selon la revendication 1, caractérisé en ce qu'il comprend en outre des moyens (22) pour supporter et guider la carte dans le boîtier (5), ces moyens étant eux-mêmes guidés et supportés par le boîtier (5) et venant écarter lesdites languettes pour qu'elles s'engagent dans les rainures (16, 17).

4. Module selon l'une quelconque des revendications 1 à 3, caractérisé en ce que le moyen de raccordement (6) de la carte avec le connecteur de bus (2) est une barrette de connecteurs (7) agissant par pincement des barres conductrices du bus (2).

## Patentansprüche

1. Auf eine mit einem Trägersockel (3) fest verbundene Sammelschiene (2) einsteckbarer elektronischer Modul (1), enthaltend:
wenigstens eine gedruckte Schaltungskarte (4), die mit elektrischen und/oder elektronischen Bauteilen bestückt ist, wobei diese Karte in einem Behälter (5) angeordnet ist, der an den Sockel (3) adaptierbar ist,
einen Hilfsverbinder (8), um die gedruckte Schaltungskarte (4) mit einer äußeren Verkabelung zu verbinden, eine Einrichtung (6) zum Verbinden der Karte mit der Sammelschiene (2),
dadurch gekennzeichnet, daß der Trägersockel (3) der Sammelschiene (2) ein Langgestrecktes Element von U-förmigem Profil ist, die Sammelschiene (2) gegenüber dem Sockel und gegeneinander isolierte, parallele Leiterbänder aufweist, die am Grund des U des Profilelements angeordnet sind, wobei die beiden Außenschenkel des U jeweils auf der Innenseite des U eine zum Grund des U parallele Rille (16,17) aufweisen und der Behälter (5) Einrichtungen (18, 19, 23, 26) zum Eingriff in jede Rille (16, 17) aufweist, um diesen Behälter (5) und den Trägersockel (3) der Schiene fest-miteinander zu verbinden.

2. Modul nach Anspruch 1, dadurch gekennzeichnet, daß die Einrichtungen, die den Behälter (5) und den Trägerblock (3) fest miteinander verbinden, elastische Zungen (18, 19, 23, 26) sind, die am Behälter (5) fest angebracht sind und die so profiliert sind, daß sie jeweils in eine der genannten Rillen eingreifen.

3. Modul nach Anspruch 1, dadurch gekennzeichnet, daß er weiterhin Einrichtungen (22) aufweist, um die Karte in dem Behälter (5) abzustützen und zu führen, wobei diese Einrichtungen ihrerseits durch den Behälter (5) geführt und abgestützt sind und die genannten Zungen nach außen spreizen, um sie mit den Rillen (16, 17) in Eingriff zu bringen.

4. Modul nach einem der Ansprüche 1 bis 3, dadurch gekennzeichnet, daß die Einrichtung (6) zum Verbinden der Karte mit dem Verbinder der Schiene (2) eine Leiste mit Verbindern (7) ist, die auf die Leiterbänder der Schiene (2) klemmend einwirken.

## Claims

1. An electronic module (1) which can be plugged into a bus connector (2) locked to a supporting base (3) comprising:
at least one printed circuit board (4) fitted with electrical and/or electronic components, this board being housed in a casing (5) which can be fitted to the base (3),
an auxiliary connector (8) to connect the circuit on the board (4) to external wiring, a means (6) for connecting the board to the bus connector (2), characterised in that the supporting base (3) of the bus connector (2) is an elongated element with a U-shaped profile, the bus connector (2) comprising parallel conducting bars insluated from one another and insulated from the base and located in the bottom of the U of the profiled element, the two limbs of the U each comprising towards the inside of the U a groove (16, 17) parallel with the bottom of the U, the casing (5) comprising means (18, 19, 23, 26) engaging in each groove (16, 17) to lock this casing (5) to the base (3) supporting the bus.

2. A module as in claim 1, characterised in that the means locking the casing (5) to the supporting base (3) are elastic lugs (18,19, 23, 26) locked to the casing (5) and profiled to engage in each of said grooves.

3. A module as in claim 1, characterised in that it also comprises means (22) to support and guide the board in the casing (5), these means themselves being guided and supported by the casing (5) and spreading said lugs so that they engage in the grooves (16, 17).

4. A module as in any one of claims 1 to 3, characterised in that the means (6) for connecting the board to the bus connector (2) is a connector strip (7) acting by clamping the conducting bars of the bus (2).
